# FASCICULE DE BREVET EUROPEEN

(11) **EP 0 889 501 B1**
(45) Date de publication et mention de la délivrance du brevet: **10.09.2003**
(21) Numéro de dépôt: 98401523.0
(22) Date de dépôt: 22.06.1998
(51) Int. Cl.: H01J 49/16

(54) **Cellule d'ionisation pour spectromètre de masse**
Ionisationszelle für Massenspektrometer
Ionization cell for a mass spectrometer

(30) Priorité: 03.07.1997 FR 9708440
(43) Date de publication de la demande: 07.01.1999
(73) Titulaire: ALCATEL, 75008 Paris (FR)
(72) Inventeur: Pierrejean, Didier, 74370 Villaz (FR)
(74) Mandataire: Lamoureux, Bernard

(56) Documents cités:
- DE-A- 4 137 527
- US-A- 3 852 595
- US-A- 5 541 408
- PATENT ABSTRACTS OF JAPAN vol. 017, no. 608 (E-1457), 9 novembre 1993 & JP 05 190148 A (MATSUSHITA ELECTRIC WORKS LTD), 30 juillet 1993

## Description

La présente invention concerne une cellule d'ionisation pour spectromètre de masse.

En particulier, l'invention s'applique aux spectromètres de masse dans lesquels le filament électrique chauffant émetteur d'électrons est remplacé par une cathode froide à micropointes.

On connaît du document DE-A-41 37 527 une cellule d'ionisation pour spectromètre de masse comprenant une cathode froide à micropointes émettrice d'électrons, une anode polarisée positivement par rapport à ladite cathode et située en face de ladite cathode, et une zone d'ionisation en aval de l'anode par rapport au trajet des électrons.

On connaît les avantages d'une telle cathode froide par rapport à un filament de tungstène chauffé à 1800°C :
- le très bon rendement énergétique qui se situe pratiquement à 1, tout électron émis étant prélevé à la source émissive dans un rapport 1/1, contrairement au filament de tungstène qu'il est nécessaire de chauffer avec un courant important pour qu'il puisse émettre des électrons par effet thermoélectronique. Les ordres de grandeur des puissances mises en jeu sont : 10 W pour un filament chauffé, contre 0,2 W pour une source froide,
- la rapidité de réaction du dispositif, aussi bien à l'allumage qu'à l'extinction : en cas d'entrée d'air brutale, le système peut être désactivé instantanément, contrairement au filament de tungstène qui va brûler à cause de son inertie thermique. Cette rapidité de réaction permet de plus d'envisager de couper l'alimentation du dispositif quand l'appareil n'est pas en mode mesure, et de le rallumer lorsqu'on veut effectuer une mesure,
- la directivité du faisceau émis : les électrons sont émis perpendiculairement à la surface du réseau de micropointes, contrairement à un filament pour lequel les électrons sont émis dans tout l'espace,
- l'absence de dissipation thermique : le dispositif émettant des électrons par effet de champ ne dégage aucune chaleur, et par conséquent, ne perturbe pas les préamplificateurs de détection qui sont sensibles à la température.

Cependant, la fiabilité et la capacité de fonctionnement à des pressions de l'ordre de 10-4 mbar ne sont pas assurées.

En effet, à partir de cette pression, et au-dessus, la cathode froide à micropointes se dégrade à cause du trop grand nombre d'ions formés entre la cathode et l'anode, formant une cage d'ionisation. Ces ions, positifs, formés entre la cathode et la cage d'ionisation reviennent en effet vers la cathode négative.

Le problème de la dégradation de la cellule d'ionisation par les ions positifs est évoqué dans le document DE-A-41 37 527 cité plus haut, ainsi que dans un document JP-A-05 190 148 qui concerne un dispostif fluorescent.

La présente invention a pour but de pallier cet inconvénient et a pour objet une cellule d'ionisation pour spectromètre de masse comprenant une cathode froide à micropointes émettrice d'électrons, une anode polarisée positivement par rapport à ladite cathode et située en face de ladite cathode, et une zone d'ionisation en aval de l'anode par rapport au trajet des électrons,
caractérisée en ce que
- ladite anode forme cage d'ionisation, en matériau amagnétique, définissant ladite zone d'ionisation, et comporte une fente d'entrée pour les électrons émis,
- ladite cellule d'ionisation comporte en outre une électrode collectrice d'ions portée à un potentiel inférieur à celui de ladite cathode et située hors de l'espace allant de la cathode à l'anode, mais placée latéralement par rapport à cet espace, depuis la cathode jusqu'à l'anode, et
- un champ magnétique axial $\vec{\text{β}}$ est créé, dans le sens cathode-anode.

On va maintenant donner la description d'un exemple de mise en oeuvre de l'invention en se référant au dessin annexé dans lequel :

La figure 1 est une vue schématique montrant une cellule d'ionisation selon l'invention.

La figure 2 est un schéma électrique montrant les connexions électriques des éléments de la figure 1.

En se référant à la figure 1, une cellule d'ionisation selon l'invention comprend un substrat en céramique 1 servant de support à une cathode froide à micropointes 2, associée à une grille 3, une anode 4 en forme de boîte parallélépipédique en matériau amagnétique formant cage de faraday et constituant une cage d'ionisation et comportant une fente d'entrée 5 des électrons émis par la cathode froide 2 et une fente d'extraction 6 des ions ⊕ formés dans la cage d'ionisation.

L'extraction des ions par la fente d'extraction 6 ainsi que la sélection des ions, ne fait pas partie de l'invention et est effectuée, par exemple, d'une manière classique comme dans les cellules d'analyse où l'émission des électrons, pour la production des ions, est effectuée par un filament chauffant.

Conformément à l'invention, afin d'éviter que les ions formés entre la cathode froide 2 et l'anode-cage d'ionisation 4 ne reviennent vers les pointes de la cathode et ne les dégradent, on dispose une électrode collectrice d'ions 7 portée à un potentiel inférieur à celui de la cathode froide 2.

Cette électrode collectrice d'ions 7 permet de capter tous les ions formés entre la cathode 2 l'anode 4.

Comme le montre la figure 1, cette électrode 7 est située en dehors de l'espace 8 allant de la cathode 2 à l'anode 4, mais est placée latéralement par rapport à cet espace et en couvrant toute la distance séparant la cathode 2 de l'anode 4. Pour des facilités mécaniques de liaison, l'électrode 7 est recourbée derrière le substrat support 1 et l'ensemble est fixé à un bâti non représenté. Afin que les électrons émis par la cathode 2 se dirigent néanmoins vers la fente d'entrée 5 de l'anode-cage d'ionisation 4, on crée un champ magnétique axial β dirigé comme l'indique la flèche, dans le sens cathode-anode. En effet, sans ce champ, à cause de l'électrode 7, les électrons seraient déviés par le champ électrostatique créé par cette électrode collectrice 7.

Le champ magnétique β est créé par une bobine électromagnétique ou par des aimants, non représentés.

Dans la figure 1, le signe ⊕ représente un ion positif, le signe O une molécule neutre et e⁻ un électron.

La figure 2 montre les connexions électriques des différentes électrodes.

A titre d'exemple, on peut avoir les valeurs suivantes pour les tensions entre les différentes électrodes :
V_{ci} : 80 V
V_{GK} : 50 à 100 V
V_{AG} : 80 V.

## Revendications

1. Cellule d'ionisation pour spectromètre de masse comprenant une cathode froide à micropointes (2) émettrice d'électrons, une anode (4) polarisée positivement par rapport à ladite cathode et située en face de ladite cathode (2), et une zone d'ionisation en aval de l'anode par rapport au trajet des électrons,
**caractérisée en ce que**
- ladite anode (4) forme cage d'ionisation, en matériau amagnétique, définissant ladite zone d'ionisation, et comporte une fente d'entrée (5) pour les électrons émis,
- ladite cellule d'ionisation comporte en outre une électrode collectrice d'ions (7) portée à un potentiel inférieur à celui de ladite cathode (2) et située hors de l'espace (8) allant de la cathode (2) à l'anode (4), mais placée latéralement par rapport à cet espace, depuis la cathode jusqu'à l'anode, et
- un champ magnétique axial $\vec{\text{β}}$ est créé, dans le sens cathode-anode.

## Patentansprüche

1. Ionisationszelle für Massenspektrometer, welche eine Kaltkathode mit Mikrospitzen (2) zur Emission von Elektronen, eine Anode (4), die in Bezug auf die Kathode positiv polarisiert ist und sich gegenüber der Kathode (2) befindet, und eine Ionisationszone stromabwärts der Anode in Bezug auf die Flugbahn der Elektronen umfasst, **dadurch gekennzeichnet, dass**
- die Anode (4) einen Ionisationskäfig aus einem nichtmagnetischen Material bildet, welcher die Ionisationszone definiert, und einen Eintrittsschlitz (5) für die emittierten Elektronen umfasst,
- die Ionisationszelle außerdem eine Ionensammelelektrode (7) aufweist, die auf ein Potenzial unterhalb von jenem der Kathode (2) gebracht ist und sich außerhalb des von Kathode zur Anode reichenden Raums (8) befindet, jedoch seitlich bezüglich dieses Raums von der Kathode zur Anode platziert ist, und
- ein axiales Magnetfeld $\vec{\text{β}}$ in der Richtung Kathode-Anode erzeugt wird.

## Claims

1. A mass spectrometer ionization cell comprising a micropoint type cold cathode (2) adopted to emit electrons, an anode (4) positively biased relative to said cathode (2) and situated facing said cathode, and an ionization area downstream of the anode relative to the path of the electrons,
**characterized in that**
- said anode (4) forms an ionization cage, of amagnetic material, defining said ionization area, and includes an entry slot (5) for emitted electrons,
- said ionization cell also includes an ion collector electrode (7) adapted to be held at a potential lower than that of said cathode (2) and disposed laterally of and outside the space (8) between the cathode (2) and the anode (4), extending from the cathode to the anode, and
- an axial magnetic field $\vec{\text{β}}$ is generated in the cathode-anode direction.
